# EUROPÄISCHE PATENTSCHRIFT

(11) **EP 0 988 122 B1**
(45) Veröffentlichungstag und Bekanntmachung des Hinweises auf die Patenterteilung: **09.05.2001**
(21) Anmeldenummer: 98922569.3
(22) Anmeldetag: 09.06.1998
(51) Int. Cl.: B21K 1/04, B21K 27/04, B21J 13/14

(54) **MEHRSTUFIGE UMFORMMASCHINE**
MULTISTAGE METAL-FORMING MACHINE TOOL
MACHINE-OUTIL DE FORMAGE EN PLUSIEURS ETAPES

(30) Priorität: 13.06.1997 CH 144997
(43) Veröffentlichungstag der Anmeldung: 29.03.2000
(73) Patentinhaber: Hatebur Umformmaschinen AG, CH-4153 Reinach (CH)
(72) Erfinder: RUCHTI, Daniel, CH-4207 Bretzwil (CH); FLURI, Ulrich, CH-4226 Breitenbach (CH); DETTWILER, Heinz, CH-4419 Lupsingen (CH)
(74) Vertreter: Bollhalder, Renato
(86) Internationale Anmeldenummer: CH9800249
(87) Internationale Veröffentlichungsnummer: WO9857765

(56) Entgegenhaltungen:
- CH-A- 398 316
- CH-A- 553 014
- US-A- 3 602 078
- US-A- 3 736 827
- US-A- 3 968 674

## Beschreibung

Die vorliegende Erfindung bezieht sich auf eine mehrstufige Umformmaschine mit einer letzten Umformstation zur Aufteilung von Kombinationsteilen in jeweils mindestens zwei Gutteile, wie sie im Oberbegriff des unabhängigen Patentanspruchs 1 definiert ist.

Mehrstufige Umformmaschinen, die in einer letzten Umformstation Kombinationsteile in zwei Gutteile aufteilen, werden z.B. zur Herstellung von Kugellagerringen eingesetzt. Bei den meisten bekannten Umformmaschinen fallen die erzeugten Gutteile, beispielsweise ein Innenring und ein Aussenring, durch ihr Eigengewicht auf eine unter der Umformstation angeordnete Rutsche und rutschen auf dieser aus dem Umformbereich der Umformmaschine heraus.

Diese Umformmaschinen weisen eine ganze Reihe von Nachteilen auf. So ist die Maschinengeschwindigkeit durch das erdbeschleunigungsabhängige Fallen der Gutteile beschränkt. Die Gutteile selbst können durch den Aufprall auf die Rutsche eventuell Oberflächenschäden erfahren, was zu Ungenauigkeiten führt und eine Nachbearbeitung erforderlich macht. Ein genaue Endfertigung der Gutteile durch die Umformmaschine ist daher nicht möglich.

Ein weiterer Nachteil ist, dass die Gutteile ungeordnet abgeführt werden. Die Fertigungsreihenfolge der abgeführten Gutteile ergibt sich nicht unmittelbar, so dass eine Qualitätskontrolle und ein eventuelles Nachstellen der Umformmaschine und Ausscheiden von fehlerhaften Gutteilen erschwert ist. Dies führt dazu, dass insbesondere bei Sicherheitsteilen zu viele möglicherweise fehlerhafte Gutteile ausgeschieden werden müssen. Ausserdem ist nachträglich in einem separaten Arbeitsschritt ein Sortieren der beiden hergestellten Gutteilarten und eventuell ein für die nachfolgenden Arbeitsschritte geeignetes Ausrichten der Gutteile erforderlich.

Bei mehrstufigen Umformmaschinen zur Herstellung eines einzigen Gutteils pro Arbeitsgang konnten einige entsprechende Nachteile dadurch behoben werden, dass bei der letzten Umformstation eine Überführzange zur Überführung des Gutteils in die Abführrutsche angeordnet wurde. Eine derartige Umformmaschine ist in der DE 35 17 637 A1 beschrieben. Mit dieser Umformmaschine ist es allerdings nicht möglich, aus einem Kombinationsteil zwei Gutteile herzustellen und diese dann separat und kontrolliert abzuführen.

Angesichts der Nachteile der bisher bekannten, oben beschriebenen mehrstufigen Umformmaschinen liegt der Erfindung die folgende Aufgabe zugrunde. Zu schaffen ist eine mehrstufige Umformmaschine der eingangs erwähnten Art, bei der aus einem Kombinationsteil hergestellte Gutteile schnell, separat und kontrolliert aus der letzten Umformstation abführbar sind.

Diese Aufgabe wird durch die erfindungsgemässe Umformmaschine gelöst, wie sie im unabhängigen Patentanspruch 1 definiert ist. Bevorzugte Ausführungsvarianten ergeben sich aus den abhängigen Patentansprüchen.

Das Wesen der Erfindung liegt darin, dass eine mehrstufige Umformmaschine mit einer letzten Umformstation zur Aufteilung von Kombinationsteilen in jeweils mindestens zwei Gutteile, mindestens zwei Gutteilabführeinrichtungen aufweist, denen jeweils eine Überführeinrichtung zur Überführung eines Gutteils von der letzten Umformstation zur Gutteilabführeinrichtung zugeordnet ist.

Dadurch, dass die Umformmaschine mindestens zwei Gutteilabführeinrichtungen mit zugeordneten Überführeinrichtungen aufweist, kann nach dem Aufteilen eines Kombinationsteils in der letzten Umformstation jedes Gutteil separat abgeführt werden.

Die Überführeinrichtungen ermöglichen eine schnelle und kontrollierte Abführung der Gutteile aus der letzten Umformstation. Dank den Überführeinrichtungen ist die Geschwindigkeit der Umformmaschine nicht mehr durch die Fallgeschwindigkeit der Gutteile beschränkt. Zudem können die Gutteile in einer für die nachfolgenden Arbeitsschritte geeigneten Ausrichtung und zeitlich geregelt abgeführt werden. Die kontrollierte Abführung entsprechend der Fertigungsreihenfolge ermöglicht auch eine Identifikation der Gutteile, was eine genaue Qualitätskontrolle, ein eventuelles Nachstellen der Umformmaschine und ein Ausscheiden von fehlerhaften Gutteilen erheblich erleichtert. So kann beispielsweise bei aufgrund von Übergangen von Stangen, aus denen die Kombinationsteile hergestellt werden, auftretenden fehlerhaften Gutteilen das Ausscheiden auf die unmittelbar betroffenen Gutteile beschrankt werden. Es ist nicht mehr nötig, aus Sicherheitsgründen alle in einem bestimmten Zeitraum abgeführten, möglicherweise fehlerhaften Gutteile auszuscheiden.

Dank den Überführeinrichtungen können die Gutteile mit der Umformmaschine auch genauer gefertigt werden, da die Gutteile nicht wie bei den erwähnten Umformmaschinen des Standes der Technik mit hoher Geschwindigkeit auf die Rutsche aufprallen. Die Vermeidung oder zumindest starke Verminderung von Oberflächenschäden ermöglicht es, die Bearbeitungszugaben auf den Gutteilen zu reduzieren oder sogar ganz wegzulassen.

Im folgenden wird die erfindungsgemässe mehrstufige Umformmaschine unter Bezugnahme auf die beigefügten Zeichnungen und anhand von zwei Ausführungsbeispielen detaillierter beschrieben. Es zeigen:
- Fig. 1 -: einen Schnitt durch einen Teil einer erfindungsgemässen mehrstufigen Umformmaschine mit einer Überführzange in zwei Positionen;
- Fig. 2 -: eine Seitenansicht eines ersten Ausführungsbeispiels des Gutteilentladeteils einer erfindungsgemässen mehrstufigen Umformmaschine mit einer ersten Überführeinrichtung mit einer Überführzange und einer zweiten Überführeinrichtung mit einem Kickhebel in Ruheposition;
- Fig. 3 -: den Gutteilentladeteil von Fig. 2 mit dem Kickhebel in Stossposition;
- Fig. 4 -: eine Draufsicht auf den Gutteilentladeteil von Fig. 2;
- Fig. 5 -: eine Ansicht von vorne des Gutteilentladeteils von Fig. 2;
- Fig. 6 -: eine Seitenansicht eines zweiten Ausführungsbeispiels des Gutteilentladeteils einer erfindungsgemässen mehrstufigen Umformmaschine mit einer ersten Überführeinrichtung mit einer Überführzange und einer zweiten Überführeinrichtung mit einem Schieber;
- Fig. 7 -: eine Draufsicht auf den Gutteilentladeteil von Fig. 6 und
- Fig. 8 -: eine Ansicht von vorne des Gutteilentladeteils von Fig. 6.

### Figur 1

Die dargestellte mehrstufige Umformmaschine weist drei Umformstationen 1",1' und 1 auf , wobei in der letzten Umformstation 1 Kombinationsteile 2 in jeweils zwei Gutteile aufgeteilt werden. In der letzten Umformstation 1 ersichtlich ist nur noch das eine Gutteil 21, hier in Form eines Innenrings; das andere Gutteil, beim vorliegenden Ausführungsbeispiel ein Aussenring, wurde bereits von diesem abgetrennt und entfernt. Die Kombinationsteile 2 werden mit einer Zange 11' von der Umformstation 1" zur Umformstation 1' und mit einer Zange 11 von der Umformstation 1' zur Umformstation 1 transportiert. Die Zangen 11' und 11 weisen jeweils einen oberen Greifer 111' bzw. 111 und einen unteren Greifer 112' bzw. 112 auf, die an einem oberen Zangenträger 12 respektive an einem unteren Zangenträger 13 angebracht sind. Die Querförderung der Zangen 11' und 11 erfolgt durch Verschieben der Zangenträger 12 und 13.

Zur Abführung des einen Gutteils 21 ist eine Gutteilabführeinrichtung 3 vorgesehen, der eine Überführeinrichtung 5 zur Überführung des Gutteils 21 von der letzten Umformstation 1 zur Gutteilabführeinrichtung 3 zugeordnet ist.

Die Gutteilabführeinrichtung 3 umfasst eine von zwei Seitenwänden, von denen hier nur die Seitenwand 32 ersichtlich ist, begrenzte, schräg angeordnete Rutsche 31, auf der die Gutteile 21 aus dem Umformbereich der Umformmaschine herausrutschen.

Die Überführeinrichtung 5 weist eine Überführzange 51 mit einem oberen Greifer 52 und einem unteren Greifer 53 auf, die am oberen Zangenträger 12 drehbar bzw. am unteren Zangenträger 13 starr befestigt sind und mittels dieser beiden Zangenträger von der letzten Umformstation 1 zur Gutteilabführeinrichtung 3 und umgekehrt quergefördert werden. Eine Schraube 56 wirkt als verstellbarer Anschlag für den oberen Greifer 52. Ein Gutteil 21 wird mittels zweier verstellbarer Greifbacken 521,522 des oberen Greifers 52 von oben und mittels einer verstellbaren Greifbacke 531 des unteren Greifers 53 von unten gehalten. Die der Gutteilabführeinrichtung 3 zugewandte Seite des ergriffenen Gutteils 21 ist frei, so dass das Gutteil 21 auf die Rutsche 31 gelegt werden kann, ohne dass die Überführzange 51 diese berührt.

Damit das Gutteil 21 bei geschlossener Überführzange 51 mit einer gewissen Vorspannung transportiert wird, ist der obere Greifer 52 mit einer Vorspannfeder 54 in Greifrichtung vorgespannt. Um zu verhindern, dass das Gutteil 21 beim Öffnen der Überführzange 51 durch die Vorspannung des oberen Greifers 52 nach unten geschleudert wird, ist eine Voröffnungseinrichtung vorgesehen, die den oberen Greifer 52 bereits kurz vor Erreichen der Gutteilabführeinrichtung 3 eine bestimmte Strecke in Öffnungsrichtung bewegt. Die Voröffnungseinrichtung umfasst im vorliegenden Fall eine am Amboss 8 angebrachte Rampe 55, auf die eine Voröffnungsschraube 58, die in eine am oberen Greifer 52 angeordnete Befestigungsplatte 57 geschraubt ist, auffahren kann. Durch Verstellen der Voröffnungsschraube 58 ist die Voröffnungsstrecke des oberen Greifers 52 einstellbar.

Mit 51' ist die Überführzange 51 in der gutteilabführeinrichtungsseitigen Extremposition und mit 9 der Maschinenkörper bezeichnet.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen.

### Figuren 2 bis 5

Der hier dargestellte Gutteilentladeteil einer erfindungsgemässen Umformmaschine umfasst eine erste Überführeinrichtung mit einer Überführzange gemäss Fig. 1, von der aus Übersichtlichkeitsgründen nur die sichtbaren Greifbacken 521,522 und 531 gezeichnet sind, eine der ersten Überführeinrichtung zugeordnete erste Gutteilabführeinrichtung 3, eine zweite Überführeinrichtung 6 und eine dieser zugeordnete zweite Gutteilabführeinrichtung 4.

Die erste Gutteilabführeinrichtung 3 ist ähnlich aufgebaut wie die in Fig. 1 dargestellte Gutteilabführeinrichtung. Der einzige Unterschied besteht darin, dass die Rutsche 31 ein in Längsrichtung verschiebbares Endteil 311 aufweist. Dieses Endteil 311 wird zur Aufnahme von kleineren Gutteilen 21 in Richtung letzter Umformstation 1 verschoben, so dass auch kleinere Gutteile 21 durch die Überführzange so aufgesetzt werden, dass sie die Rutsche 31 hinunterrutschen. Befestigungswinkel 93 und 94 dienen zur Befestigung der Gutteilabführeinrichtung 3 am Maschinenkörper 9 bzw. am Amboss 8.

Die zweite Gutteilabführeinrichtung 4 umfasst eine von zwei Seitenwänden 42 bzw. 43 begrenzte, schräg angeordnete Rutsche 41, auf der die Gutteile 22, hier in Form von Aussenringen, aus dem Umformbereich der Umformmaschine herausrutschen. Befestigungswinkel 91 und 92 dienen zur Befestigung der Gutteilabführeinrichtung 4 am Maschinenkörper 9 bzw. am Amboss 8.

Die Überführeinrichtung 6 zur Überführung eines Gutteils 22 von der letzten Umformstation 1 zur Gutteilabführeinrichtung 4 umfasst eine zwischen der letzten Umformstation 1 und der Gutteilabführeinrichtung 4 angeordnete Gleitbahn 61 zur Aufnahme eines Gutteils 22 aus der letzten Umformstation 1 sowie eine Stossvorrichtung zum Stossen eines auf der Gleitbahn 61 befindlichen Gutteils 22 auf die Rutsche 41 der Gutteilabführeinrichtung 4. Die Stossvorrichtung weist im vorliegenden Fall einen Kickhebel 62 auf, der an einem Fixteil 65 um eine Drehachse 64 schwenkbar angeordnet ist. Das Fixteil 65 ist über ein Verankerungsteil 63 an einem Abstreifer 82 (siehe unten) befestigt. Durch einen Schlag auf den Hebelarm 621 des Kickhebels 62, beispielsweise mittels eines Auswerferbügels der Umformmaschine, wird dessen Kickplatte 622 in Richtung der Gutteilabführeinrichtung 4 ausgelenkt (s. Fig. 3) und gibt einem auf der Gleitbahn 61 befindlichen Gutteil 22 einen Bewegungsimpuls, durch den dieses zur Rutsche 41 der Gutteilabführeinrichtung 4 bewegt wird. Eine Schraubenfeder 66 drückt danach den Hebelarm 621 wieder nach oben und bringt so den Kickhebel 62 wieder in seine Ruheposition (s. Fig. 2, 4 und 5).

Die Überführung der Gutteile 21 und 22 aus der letzten Umformstation 1 zu den Gutteilabführeinrichtungen 3 bzw. 4 kann gleichzeitig oder zeitlich versetzt erfolgen. Nach dem Trennen der beiden Gutteile 21,22 durch einen Stempel 83 in einer Matrize 80 wird durch den Rückzug des Stempels 83 das Gutteil 22 aus der Matrize 80 herausgezogen und am Abstreifer 82 vom Stempel 83 abgestreift und gelangt so auf die Gleicbahn 61. Das Gutteil 21 wird mittels eines Auswerfers 81 aus der Matrize 80 geschoben und gelangt entweder direkt in die geschlossene Überführzange oder wird von der sich schliessenden Überführzange ergriffen. Danach erfolgt die Überführung der Gutteile 21 und 22 wie oben beschrieben zu den Gutteilabführeinrichtungen 3 bzw. 4.

### Figuren 6 bis 8

Der hier vorliegende Gutteilentladeteil einer erfindungsgemässen Umformmaschine unterscheidet sich von dem in den Fig. 2-5 dargestellten dadurch, dass er anstelle einer Überführeinrichtung 6 mit einem Kickhebel 62, eine Überführeinrichtung 7 mit einem Schieber 72 aufweist. Der Schieber 72 wird über eine Antriebsansatzstelle 722, z.B. vom oberen Zangenträger 12 der Umformmaschine, angetrieben und schiebt mit einer Schiebeplatte 721 ein auf der Gleitbahn 71 aufliegendes Gutteil mit der Geschwindigkeit des oberen Zangenträgers auf die Rutsche 41 der Gutteilabführeinrichtung 4. Zur Stabilisierung der Schieberbewegung wird der Schieber 72 von einem Schlitten 73 geführt, den er vertikal verschiebbar durchdringt. Der Schlitten 73 selber wird von einer Schlittenführung 74 mit einem T-förmig ausgebildeten Führungsteil 75 getragen und weist hierzu eine T-förmige Nut auf. Führungsteil 75 und Nut können selbstverständlich auch anders ausgebildet sein, beispielsweise schwalbenschwanzförmig, trapezförmig etc. Die Schlittenführung 74 ist über ein Verankerungsteil 76 am hier nicht sichtbaren Abstreifer 82 befestigt.

Die vertikale Verschiebbarkeit des Schiebers 72 im Schlitten 73 ermöglicht es, diesen nach Erreichen der gutteilabführeinrichtungsseitigen Extremposition anzuheben, in die entgegengesetzte Extremposition zurückzufahren, ohne dass der Stempel der letzten Umformstation berührt wird, und dann wieder in die Ausgangsposition abzusenken.

Die Überführeinrichtung 7 mit Schieber 72 hat gegenüber der Überführeinrichtung 6 mit Kickhebel 62 den Vorteil, dass die Gutteile relativ sanft bewegt werden und auf sie kein Schlag ausgeübt wird.

Zu den vorbeschriebenen mehrstufigen Umformmaschinen sind weitere konstruktive Variationen realisierbar. Hier ausdrücklich erwähnt seien noch:
- Anstelle von Rutschen 31 bzw. 41 können die Gutteilabführeinrichtungen 3 und 4 Förderbänder aufweisen, die horizontal oder schräg angeordnet sind. Es ist auch denkbar, zum Transport der Gutteile 21,22 Mitnehmer vorzusehen.
- Die Überführzange 51 kann auch einen unteren Greifer 53 mit zwei Greifbacken aufweisen. Ein Touchieren der Rutsche 31 durch den unteren Greifer 53 kann durch das Versehen der Rutsche 31 mit einem Spalt verhindert werden. Es sind auch andere Überführzangen denkbar, die beispielsweise nur einen oberen Greifer aufweisen. Überführzangen mit nur einem Greifer eignen sich insbesondere für Kaltumformmaschinen.
- Die Überführeinrichtungen 5,6,7 sind beliebig miteinander kombinierbar, wobei auch mehrere Überführeinrichtungen von derselben Art sein können und für die Abführung von mehr als zwei Gutteilen die entsprechende Anzahl von Überführeinrichtungen und Gutteilabführeinrichtungen vorgesehen sein kann.

## Patentansprüche

1. Mehrstufige Umformmaschine mit einer letzten Umformstation (1) zur Aufteilung von Kombinationsteilen (2) in jeweils mindestens zwei Gutteile (21,22) und mindestens einer Gutteilabführeinrichtung (3,4), dadurch gekennzeichnet, dass sie mindestens zwei Gutteilabführeinrichtungen (3,4) aufweist, denen jeweils eine Überführeinrichtung (5,6,7) zur Überführung eines Gutteils (21,22) von der letzten Umformstation (1) zur Gutteilabführeinrichtung (3,4) zugeordnet ist.

2. Mehrstufige Umformmaschine nach Anspruch 1, mit Zangen (11',11) zur Überführung der Kombinationsteile (2) von einer Umformstation (1",1' ,1) zur nächsten, wobei die Zangen (11',11) an mindestens einem gemeinsamen Zangenträger (12,13) angeordnet und durch diesen bzw. diese gemeinsam quertransportierbar sind, dadurch gekennzeichnet, dass eine der Überführeinrichtungen (5) eine Überführzange (51) umfasst, die an dem oder den gemeinsamen Zangenträgern (12,13) angeordnet ist.

3. Mehrstufige Umformmaschine nach Anspruch 2, mit einem oberen (12) und einem unteren (13) Zangenträger, dadurch gekennzeichnet, dass die Überführzange (51) einen am oberen Zangenträger (12) angeordneten Oberen Greifer (52) und einen am unteren Zangenträger (13) angeordneten unteren Greifer (53) umfasst.

4. Mehrstufige Umformmaschine nach Anspruch 3, dadurch gekennzeichnet, dass der untere Greifer (53) nur eine Greifbacke (531) aufweist, die so angeordnet ist, dass die der zugeordneten Gutteilabführeinrichtung (3) zugewandte Seite eines ergriffenen Gutteils (21,22) frei ist.

5. Mehrstufige Umformmaschine nach Anspruch 3 oder 4, dadurch gekennzeichnet, dass der obere Greifer (52) mittels einer Vorspanneinrichtung, die eine Vorspannfeder (54) aufweisen kann, in Greifrichtung vorgespannt ist und eine Voröffnungseinrichtung, die z.B. ein Rampe (55) zum Anheben des oberen Greifers (52) umfasst, vorgesehen sein kann, die den oberen Greifer (52) bereits kurz vor Erreichen der Gutteilabführeinrichtung (3) eine bestimmte Strecke in Öffnungsrichtung bewegt.

6. Mehrstufige Umformmaschine nach einem der Ansprüche 1 bis 5, dadurch gekennzeichnet, dass eine der Überführeinrichtungen (6,7) eine zwischen der letzren Umformstation (1) und der zugeordneten Gutteilabführeinrichtung (4) angeordnete Gleitbahn (61,71) zur Aufnahme eines Gutteils (22) aus der letzten Umformstation (1) sowie eine Stossvorrichtung zum Stossen eines auf der Gleitbahn (61,71) befindlichen Gutteils (22) zur Gutteilabführeinrichtung (4) umfasst.

7. Mehrstufige Umformmaschine nach Anspruch 6, dadurch gekennzeichnet, dass die Stossvorrichtung einen schwenkbar angeordneten Kickhebel (62) umfasst, mit dem einem auf der Gleitbahn (61) befindlichen Gutteil (22) ein Bewegungsimpuls gegeben werden kann.

8. Mehrstufige Umformmaschine nach Anspruch 6, dadurch gekennzeichnet, dass die Stossvorrichtung einen Schieber (72) zum Schieben eines auf der Gleitbahn (71) befindlichen Gutteils (22) zur Gutteilabführeinrichtung (4) umfasst.

9. Mehrstufige Umformmaschine nach Anspruch 7 oder 8, dadurch gekennzeichnet, dass der Kickhebel (62) bzw. der Schieber (72) direkt oder über zumindest einen Bügel oder Schlitten (73) durch eine Zange (51,11,11'), einen Zangenträger (12,13), einen Stempel oder Auswerfer der Umformmaschine, die Antriebseinrichtung eines dieser Elemente oder eine separate Antriebseinrichtung betätigbar ist.

10. Mehrstufige Umformmaschine nach einem der Ansprüche 1 bis 9, dadurch gekennzeichnet, dass zumindest eine der Gutteilabführeinrichtungen (3,4) eine schräg angeordnete Rutsche (31,41) , die am der zugeordneten Überführeinrichtung (5,6,7) zugewandten Ende ein verschiebbares Endteil (311) aufweisen kann, oder ein Förderband umfasst.

## Claims

1. Multi-stage forming machine with a final forming station (1) for dividing combined parts (2) into in each case at least two product parts (21, 22) and with at least one product-part discharge device (3, 4), characterized in that it has at least two product-part discharge devices (3, 4), to which there is in each case assigned a transfer device (5, 6, 7) for transferring a product part (21, 22) from the final forming station (1) to the product-part discharge device (3, 4).

2. Multi-stage forming machine according to Claim 1, with tongs (11', 11) for transferring the combined parts (2) from one forming station (1", 1', 1) to the next, the tongs (11', 11) being arranged on at least one common tongs carrier (12, 13) and being transversely transportable together by the latter, characterized in that one of the transfer devices (5) comprises transfer tongs (51) which are arranged on the tongs carrier or common tongs carriers (12, 13).

3. Multi-stage forming machine according to Claim 2, with an upper tongs carrier (12) and a lower tongs carrier (13), characterized in that the transfer tongs (51) comprise an upper gripper (52), arranged on the upper tongs carrier (12), and a lower gripper (53), arranged on the lower tongs carrier (13).

4. Multi-stage forming machine according to Claim 3, characterized in that the lower gripper (53) has only one gripping jaw (531), which is arranged such that the side of a gripped product part (21, 22) facing the assigned product-part discharge device (3) is free.

5. Multi-stage forming machine according to Claim 3 or 4, characterized in that the upper gripper (52) is pretensioned in the gripping direction by means of a pretensioning device, which may have a pretensioning spring (54), and there may be provided a preopening device, which comprises for example a ramp (55) for raising the upper gripper (52), which preopening device already moves the upper gripper (52) a certain amount in the opening direction shortly before reaching the product-part discharge device (3).

6. Multi-stage forming machine according to one of Claims 1 to 5, characterized in that one of the transfer devices (6, 7) comprises a slideway (61, 71), arranged between the final forming station (1) and the assigned product-part discharge device (4), for receiving a product part (22) from the final forming station (1), and also a pushing device for pushing a product part (22) located on the slideway (61, 71) to the product-part discharge device (4).

7. Multi-stage forming machine according to Claim 6, characterized in that the pushing device comprises a kick lever (62) which is arranged such that it can swivel and by which momentum can be imparted to a product part (22) located on the slideway (61).

8. Multi-stage forming machine according to Claim 6, characterized in that the pushing device comprises a pusher (72) for pushing a product part (22) located on the slideway (71) to the product-part discharge device (4).

9. Multi-stage forming machine according to Claim 7 or 8, characterized in that the kick lever (62) or the pusher (72) can be actuated directly or by means of at least one bar or carriage (73) by tongs (51, 11, 11'), a tongs carrier (12, 13), a male die or knock-out mechanism of the forming machine, the drive device of one of these elements or a separate drive device.

10. Multi-stage forming machine according to one of Claims 1 to 9, characterized in that at least one of the product-part discharge devices (3, 4) comprises an obliquely arranged chute (31, 41), which nay have at the end facing the assigned transfer device (5, 6, 7) a displaceable end part (311), or comprises a conveyor belt.

## Revendications

1. Machine-outil de formage en plusieurs étapes comprenant un dernier poste de formage (1) pour séparer des pièces de combinaison (2) à chaque fois en au moins deux pièces de produit (21,22), et au moins un dispositif d'évacuation de pièces de produit (3,4), caractérisée en ce qu'elle présente au moins deux dispositifs d'évacuation de pièces de produit (3,4), auxquels est à chaque fois affecté un dispositif de transfert (5,6,7) pour le transfert d'une pièce de produit (21,22) du dernier poste de formage (1) au dispositif d'évacuation de pièces de produit (3,4).

2. Machine-outil de formage en plusieurs étapes selon la revendication 1, comprenant des pinces (11',11) pour le transfert des pièces de combinaison (2) d'un poste de formage (1",1',1) au suivant, les pinces (11',11) étant agencées sur au moins un support de pinces commun (12,13) et pouvant être transportées conjointement transversalement par celui-ci ou selon le cas par ceux-ci, caractérisée en ce que l'un des dispositifs de transfert (5) comprend une pince de transfert (51) qui est agencée sur le ou les supports de pinces communs (12,13).

3. Machine-outil de formage en plusieurs étapes selon la revendication 2, comprenant un support de pinces supérieur (12) et un support de pinces inférieur (13), caractérisée en ce que la pince de transfert (51) comprend un outil de préhension supérieur (52) agencé sur le support de pinces supérieur (12) et un élément de préhension inférieur (53) agencé sur le support de pinces inférieur (13).

4. Machine-outil de formage en plusieurs étapes selon la revendication 3, caractérisée en ce que l'outil de préhension inférieur (53) ne présente qu'un mors de préhension (531) qui est agencé de telle sorte que le côté d'une pièce de produit saisie (21, 22) tourné vers le dispositif d'évacuation de pièces de produit (3) qui lui est affecté soit libre.

5. Machine-outil de formage en plusieurs étapes selon la revendication 3 ou 4, caractérisée en ce que l'outil de préhension supérieur (52) est précontraint dans la direction de préhension au moyen d'un dispositif de précontrainte qui peut présenter un ressort de précontrainte (54), et on peut prévoir un dispositif de pré-ouverture, qui comprend par exemple une rampe (55) pour soulever l'outil de préhension supérieur (52) et déplace l'outil de préhension supérieur (52) déjà un peu avant que celui-ci n'atteigne le dispositif d'évacuation de pièces de produit (3) sur une distance déterminée dans la direction d'ouverture.

6. Machine-outil de formage en plusieurs étapes selon l'une quelconque des revendications 1 à 5, caractérisée en ce que l'un des dispositifs de transfert (6,7) comprend une glissière (61,71) agencée entre le dernier poste de formage (1) et le dispositif d'évacuation de pièces de produit (4) qui lui est affecté pour recevoir une pièce de produit (22) issue du dernier poste de formage (1), ainsi qu'un dispositif de poussée pour pousser une pièce de produit (22) se trouvant sur la glissière (61,71) vers le dispositif d'évacuation de pièces de produit (4).

7. Machine-outil de formage en plusieurs étapes selon la revendication 6, caractérisée en ce que le dispositif de poussée comprend un levier de poussée (62) agencé à pivotement qui permet d'appliquer une impulsion de mouvement à une pièce de produit (22) se trouvant sur la glissière (61).

8. Machine-outil de formage en plusieurs étapes selon la revendication 6, caractérisée en ce que le dispositif de poussée comprend un coulisseau (72) pour faire glisser une pièce de produit (22) se trouvant sur la glissière (71) vers le dispositif d'évacuation de pièces de produit (4).

9. Machine-outil de formage en plusieurs étapes selon la revendication 7 ou 8, caractérisée en ce que le levier de poussée (62) ou selon le cas le coulisseau (72) peut être commandé, directement ou par le biais d'au moins un étrier ou un chariot (73), par une pince (51,11,11'), un support de pinces (12,13), un piston ou un éjecteur de la machine-outil de formage, le dispositif d'entraînement d'un de ces éléments ou un dispositif d'entraînement séparé.

10. Machine-outil de formage en plusieurs étapes selon l'une quelconque des revendications 1 à 9, caractérisée en ce qu'au moins l'un des dispositifs d'évacuation de pièces de produit (3,4) comprend une goulotte (31, 41) agencée en oblique, qui peut présenter, à l'extrémité tournée vers le dispositif de transfert (5,6,7) qui lui est affecté, une partie d'extrémité coulissante (311), ou une courroie de transport.
